# EUROPÄISCHE PATENTSCHRIFT

(11) **EP 2 598 262 B1**
(45) Veröffentlichungstag und Bekanntmachung des Hinweises auf die Patenterteilung: **03.12.2014**
(21) Anmeldenummer: 11748543.3
(22) Anmeldetag: 21.07.2011
(51) Int. Cl.: B21B 13/14, B21B 37/40

(54) **WALZGERÜST MIT WALZENLAGERUNG**
ROLLING STAND WITH ROLL BEARING
CAGE DE LAMINOIR AVEC SUPPORTS DE ROULEAUX

(30) Priorität: 27.07.2010 AT 12572010
(43) Veröffentlichungstag der Anmeldung: 05.06.2013
(73) Patentinhaber: Andritz AG, 8045 Graz (AT)
(72) Erfinder: PENTSCHEV, Peter, A-4210 Gallneukirchen (AT); SCHAUPMAYR, Herbert, A-4614 Marchtrenk (AT); RAB, Andreas, A-4050 Traun (AT)
(74) Vertreter: Tschinder, Thomas
(86) Internationale Anmeldenummer: PCT/AT2011/000309
(87) Internationale Veröffentlichungsnummer: WO 2012/012815

(56) Entgegenhaltungen:
- DE-B1- 2 323 768
- US-A- 2 178 628
- US-A- 2 669 493

## Beschreibung

Den Gegenstand dieser Erfindung bildet eine Walzvorrichtung mit Arbeitswalzen und gegebenenfalls mit Zwischenwalzen, die mittels Walzeneinbaustücken über Radiallager in einem Walzgerüst gelagert sind, wobei die Durchbiegung der Arbeitswalzen über Biegeblöcke beeinflussbar ist. Den Gegenstand dieser Erfindung bildet auch ein Verfahren zum Umbau, insbesondere zum nachträglichen Umbau, eines Walzgerüstes mit Arbeitswalzen und/oder Zwischenwalzen ohne Axialverschiebungseinrichtung auf ein Walzgerüst mit Axialverschiebungseinrichtung.

Bei Walzgerüsten für kaltgewalztes Band ist es Stand der Technik, dass die Arbeitswalzen bzw. die Zwischenwalzen in axialer Richtung (quer zur Bandlaufrichtung) entgegengesetzt zueinander verschoben werden können. Dies wird in Kombination mit einem in axialer Richtung veränderlichen Durchmesser (Schliff) der Walzen als zusätzliches Stellglied zur Beeinflussung der Planheit des Bandes genutzt.

Walzenverschiebevorrichtungen werden generell zum Erweitern des Planheitsstellbereiches unter Verwendung von individuellen Walzenschliffen eingesetzt. Dies bringt logistische, betriebswirtschaftliche und qualitative Vorteile.

Bei herkömmlichen Walzgerüsten mit Axialverschiebung ist die Verschiebevorrichtung fix in das Walzgerüst integriert. Die Arbeitswalzen weisen dabei einen einteiligen Aufbau auf und sind über Walzeneinbaustücke im Walzgerüst gelagert. Die Walzeneinbaustücke sind ebenfalls einteilig aufgebaut und beinhalten gleichzeitig die Radiallager und die Axiallager für die Arbeitswalzen.

Walzgerüste mit Axialverschiebungsseinrichtungen für die Arbeitswalzen und gegebenenfalls für die Zwischenwalzen weisen einen komplexeren Aufbau auf als Walzgerüste ohne Axialverschiebung und sind daher teurer.

Die US 2,669,493 offenbart ein Walzgerüst mit einer Vorrichtung zur axialen Positionierung der Walzen.

Viele Kunden kaufen aus Kostengründen Walzgerüste ohne Axialverschiebung, oft wird jedoch zu einem späteren Zeitpunkt eine Umrüstung auf ein Walzgerüst mit axial verschiebbaren Arbeitswalzen und/oder Zwischenwalzen gewünscht. Dieser Umbau ist bei herkömmlichen Anlagen sehr kostenintensiv, da dafür die Arbeitswalzen, gegebenenfalls auch die Zwischenwalzen und die gesamte Walzenlagerung getauscht werden müssen. Teilweise muss sogar das ganze Gerüst getauscht werden.

Der Erfindung liegt daher die Aufgabe zugrunde, eine Walzvorrichtung zu offenbaren, die ohne großen Zeit- und Kostenaufwand nachträglich mit einer Axialverschiebung für die Arbeitswalzen ausgerüstet werden kann.

Gelöst wird diese Aufgabe durch eine Walzvorrichtung, bei der für eine Axialverschiebung zumindest einer Arbeitswalze oder einer Zwischenwalze ein Walzenstummel an diese Arbeitswalze oder Zwischenwalze anbringbar ist. Vorzugsweise wird dieser Walzenstummel angeschraubt, er kann aber auch über eine Klebeverbindung oder über eine Presspassung befestigt werden. Außerdem ist der Walzenstummel über ein Axiallager in einem weiteren Walzeneinbaustück gelagert, wobei das weitere Walzeneinbaustück mit dem Walzeneinbaustück der axial verschiebbaren Walzen verschraubbar ist. Das Walzeneinbaustück ist über eine Axialführung relativ zum Biegeblock in axialer Richtung verschiebbar.

Die erfindungsgemäße Walzvorrichtung kann somit leicht nachträglich mit einer Axialverschiebeeinrichtung ausgerüstet werden. Durch die Arbeitswalzen bzw. Zwischenwalzen mit anschraubbaren Walzenstummeln und durch die zweiteiligen Walzeneinbaustücke gestaltet sich ein nachträglicher Umbau besonders einfach, da nur wenige Bauteile ausgetauscht werden müssen.

Wird die Walzvorrichtung ohne Axialverschiebeeinrichtung betrieben, so werden die Walzen mit den daran befestigten Walzenstummeln über eine Axialverriegelung in ihrer Position gesichert. Dabei ist der Lagerdeckel über ein Zwischenstück mit dem dazugehörenden Walzeneinbaustück, in dem nur das Radiallager angeordnet ist, verschraubt.

Für einen Umbau auf ein Walzgerüst mit Axialverschiebung werden die Lagerdeckel, die Zwischenstücke und die entsprechenden Walzenstummel abgeschraubt. An die vorhandenen Walzen werden dann entsprechend längere Walzenstummel zur Aufnahme der Axiallagerung geschraubt. Diese Walzenstummel werden über Axiallager in einem weiteren Walzeneinbaustück gelagert, wobei das weitere Walzeneinbaustück mit dem vorhandenen Walzeneinbaustück für die Radiallagerung verschraubt wird. Durch ein axiales Verschieben der Walzeneinbaustücke, beispielweise mittels eines hydraulischen Zylinders, lässt sich dann auch die entsprechende Arbeitswalze axial verschieben.

Das ganze Lagersystem für die Axiallagerung wird somit für einen Umbau einfach an die vorhandene Walzvorrichtung angeschraubt. Ein Nachrüsten ist mit einem minimalen Zeit- und Kostenaufwand möglich.

Vorzugsweise ist an beide Arbeitswalzen ein Walzenstummel anschraubbar. Dadurch können beide Arbeitswalzen auf einfachem Wege nachträglich mit einer Axialverschiebeeinrichtung ausgerüstet werden.

Den Gegenstand dieser Erfindung bildet auch ein Verfahren zum Umbau eines Walzgerüstes mit Arbeitswalzen und gegebenenfalls Zwischenwalzen ohne Axialverschiebung auf ein Walzgerüst mit Axialverschiebeeinrichtung. Das Verfahren ist dadurch gekennzeichnet, dass an zumindest eine Arbeitswalze oder eine Zwischenwalze ein Walzenstummel angebracht - vorzugsweise angeschraubt - wird und dass an ein Walzeneinbaustück dieser Walze ein weiteres Walzeneinbaustück angeschraubt wird. Der Walzenstummel ist dabei über ein Axiallager im weiteren Walzeneinbaustück gelagert und das Walzeneinbaustück ist über eine Axialführung in axialer Richtung verschiebbar, sodass bei einer Axialverschiebung des weiteren Walzeneinbaustückes auch das Walzeneinbaustück und die entsprechende Walze in axialer Richtung verschoben werden.

Es ist günstig, wenn beide Arbeitswalzen für eine Axialverschiebung umgebaut werden.

Die Axialverschiebung der Walze oder der Walzen wird normalerweise über einen Hydraulikzylinder durchgeführt. Es ist aber auch denkbar, dass die Axialverschiebung über einen elektromechanischen Linearantrieb durchgeführt wird. Dadurch kann das aufwändige Hydrauliksystem eingespart und die Energieeffizienz gesteigert werden.

Das Verfahren bieten den Vorteil, dass die bestehenden Walzeneinbaustücke für die Radiallager, die bestehenden Lagerdeckel und die bestehenden Arbeitswalzen ohne Bearbeitung weiterhin verwendet werden können.

Im Folgenden wird ein Ausführungsbeispiel der Erfindung anhand von Zeichnungen beschrieben. Es zeigen:
Fig. 1 eine schematische perspektivische Ansicht einer Walzvorrichtung nach dem Stand der Technik;
Fig. 2 eine schematische perspektivische Ansicht der erfindungsgemäßen Walzvorrichtung (die Axialverriegelung bzw. die Axialverschiebeeinrichtung ist nicht dargestellt);
Fig. 3 eine schematische perspektivische Ansicht der Walzvorrichtung ohne Axialverschiebeeinrichtung;
Fig. 4 eine schematische perspektivische Ansicht der erfindungsgemäßen Walzvorrichtung mit einer Axialverschiebeinrichtung;

In Figur 1 ist eine herkömmliche Walzvorrichtung 1 nach dem Stand der Technik mit einer Axialverschiebeeinrichtung dargestellt. Die Arbeitswalzen 2 sind einteilig ausgeführt. Sie sind über Radiallager 3 und Axiallager 8, die am Walzenstummel 9 angeordnet sind, in einem einteiligen Arbeitswalzeneinbaustück 4 gelagert. An die Walzeneinbaustücke 4 sind die Lagerdeckel 20 angeschraubt. Die Axialkräfte werden über die Axiallager 8 auf die Arbeitswalzen 2 übertragen.

Für den Umbau herkömmlicher Walzvorrichtungen ohne Axialverschiebung auf eine Walzvorrichtung mit Axialverschiebung gemäß Fig. 1 mussten bisher mindestens die gesamten Arbeitswalzen und die gesamten Walzeneinbaustücke ausgetauscht werden.

Fig. 2 zeigt die erfindungsgemäße Walzvorrichtung 1', wobei hier zur besseren Darstellung weder eine Axialverriegelung noch eine Axialverschiebeeinrichtung dargestellt sind.

Die Arbeitswalzen 2' sind mit Radiallager 3 jeweils in einem Walzeneinbaustück 5 für die Radiallagerung gelagert. Die Walzeneinbaustücke 5 können über die Axialführung 14 relativ zum Biegeblock 11 in axialer Richtung verschoben werden. Über die Biegeblöcke 11 kann die Durchbiegung der Arbeitswalzen 2' beeinflusst werden. An den Walzenenden 12 sind Gewindebohrungen 13 angeordnet, sodass dort ein Walzenstummel (nicht dargestellt) anschraubbar ist.

In Fig. 3 ist die Walzvorrichtung 1' aus Fig. 2 mit Lagerdeckel 16 für die Arbeitswalzen 2' dargestellt. Die Arbeitswalzen 2' sind über Bolzen (nicht dargestellt) in ihrer axialen Position fixiert. Die Lagerdeckel 16 sind über die Verschraubungen 17' mit dem Zwischenstück 7 verschraubt, welches wiederum über die Verschraubungen 17" mit dem jeweiligen Walzeneinbaustück 5 verschraubt ist.

An die Walzenflansche 12 sind über die Verschraubungen 17 Walzenstummel 10 angeschraubt. Eine derartige Walzvorrichtung 1' ohne eine Axialverschiebung kann nachträglich einfach auf eine Walzvorrichtung 1' mit Axialverschiebung umgebaut werden.

In Fig. 4 ist die erfindungsgemäße Walzvorrichtung 1' aus Fig. 2 mit einer Axialverschiebeeinrichtung 18 für die Arbeitswalzen 2' dargestellt.

An die Arbeitswalzen 2' ist am Walzenflansch 12 über die Verschraubungen 17 jeweils ein Walzenstummel 10' angeschraubt. Im Vergleich zum Walzenstummel 10 aus Fig. 3 ist dieser Walzenstummel 10' etwas länger, da an ihm das Axiallager 8 angreift. An die Walzeneinbaustücke 5 für die Radiallagerung ist jeweils über die Verschraubungen 17" ein weiteres Walzeneinbaustück 6 angeschraubt. Die Arbeitswalzen 2' sind nun einerseits im Walzeneinbaustück 5 über die Radiallager 3 und andererseits im weiteren Walzeneinbaustück 6 über die Walzenstummel 10' und die Axiallager 8 gelagert.

Am weiteren Walzeneinbaustück 6 ist über die Verschraubungen 17' die Verschiebeeinrichtung 18 mit den Zylindern 19 befestigt.

Die soeben beschriebene Walzvorrichtung 1' bietet nun den Vorteil, dass sie einerseits als kostengünstige Version ohne axialer Walzenverschiebung angeboten und ausgeliefert werden kann. Eine derartige Version weist lediglich Lagerdeckel 16 und Zwischenstücke 7, wie sie in Fig. 3 dargestellt sind, auf.

Wenn nun ein Kunde einen nachträglichen Umbau auf eine Walzvorrichtung mit einer Axialverschiebeeinrichtung wünscht, so kann dies auf recht einfache Art und Weise geschehen. Im Wesentlichen werden die kurzen Walzenstummel 10 (Stummel ohne Axiallager) von den Arbeitswalzen 2' abgeschraubt, ebenso die Lagerdeckel 16 und die Zwischenstücke 7. Man erhält dann eine Walzvorrichtung 1' wie sie in Fig. 2 dargstellt ist.

Sollen beide Arbeitswalzen 2' mit einer Axialverschiebeeinrichtung ausgestattet werden, dann werden an beide Arbeitswalzen jeweils längere Walzenstummel 10' angeschraubt. An die Walzeneinbaustücke 5 werden über die Verschraubungen 17" die weiteren Walzeneinbaustücke 6 mit den Axiallagern 8 angeschraubt. An diese weiteren Walzeneinbaustücke 6 werden dann über die Verschraubungen 17' die Lagerdeckel 16 befestigt, wie dies in Fig. 4 dargestellt ist. Die Axialführungen 14 (nur in Fig. 2 dargestellt) in den Biegeblöcken 11 sorgen für die Führung der Walzeneinbaustücke 5 in axialer Richtung. Die Verschiebeeinrichtung 18 besteht aus einem feststehenden Teil, der im vorliegenden Beispiel mit dem Biegeblock 11 verbunden ist und aus einem beweglichen Teil, der über einen Bolzen (nicht dargestellt) mit dem Lagerdeckel 16 lösbar verbunden ist. Über den Zylinder 19 kann der bewegliche Teil der Verschiebeeinrichtung 18 axial verschoben werden und somit auch die Walzeneinbaustücke 5, 6 und dadurch auch die Arbeitswalzen 2'.

Der modulare Aufbau der Arbeitswalzen 2' und der Walzeneinbaustücke 5, 6 ermöglicht somit eine Lieferung der Grundausführung einer Walzvorrichtung mit der Möglichkeit des späteren Ausbaus mit geringeren Zusatzkosten.

Eine Nachrüstung von Zwischenwalzen mit einer Axialverschiebeeinrichtung erfolgt in analoger Art und Weise.

Die Nachrüstung mit einer Axialverschiebeeinrichtung ist mit geringem Aufwand und ohne große konstruktive Änderungen möglich. Dieses "Baukastensystem" reduziert außerdem die Teilevielfalt und fördert die Standardisierung.

## Patentansprüche

1. Walzvorrichtung (1') mit Arbeitswalzen (2') und gegebenenfalls Zwischenwalzen, die mittels Walzeneinbaustücke (5) über Radiallager (3) in einem Walzgerüst gelagert sind und bei der die Durchbiegung der Arbeitswalzen (2') über Biegeblöcke (11) beeinflussbar ist, wobei für eine Axialverschiebung zumindest einer Arbeitswalze (2') oder Zwischenwalze ein Walzenstummel (10') an die jeweilige Arbeitswalze (2') oder Zwischenwalze anbringbar ist und wobei der Walzenstummel (10') über ein Axiallager (8) in einem weiteren Walzeneinbaustück (6) gelagert ist, **dadurch gekennzeichnet, dass** das weitere Walzeneinbaustück (6) mit dem Walzeneinbaustück (5) der axial verschiebbaren Walzen verschraubbar ist und dass das Waizeneinbaustück (5) über eine Axialführung (14) relativ zum Biegeblock (11) in axialer Richtung verschiebbar ist.

2. Walzvorrichtung nach Anspruch 1, **dadurch gekennzeichnet, dass** der Walzenstummel (10') an die Arbeitswalze (2') oder an die Zwischenwalze über eine lösbare Verbindung anbringbar ist, vorzugsweise angeschraubt ist.

3. Walzvorrichtung nach Anspruch 1 oder 2, **dadurch gekennzeichnet, dass** an zwei Arbeitswalzen (2') ein Walzenstummel (10') anschraubbar ist.

4. Verfahren zum Umbau eines Walzgerüstes mit Arbeitswalzen (2') und gegebenenfalls Zwischenwalzen ohne Axialverschiebeeinrichtung auf ein Walzgerüst mit Axialverschiebung der Arbeitswalzen (2') oder Zwischenwalzen, **dadurch gekennzeichnet, dass** an zumindest eine Arbeitswalze (2') oder an eine Zwischenwalze ein Walzenstummel (10') angebracht wird und dass an ein Walzeneinbaustück (5) dieser Arbeitswalze (2') oder Zwischenwalze ein weiteres Walzeneinbaustück (6) angeschraubt wird, wobei der Walzenstummel (10') über ein Axiallager (8) im Walzeneinbaustück (6) gelagert ist und wobei das Walzeneinbaustück (5) über eine Axialführung (14) in axialer Richtung verschiebbar ist, sodass bei einer Axialverschiebung des weiteren
Walzeneinbaustückes (6) auch das Walzeneinbaustück (5) und die Arbeitswalze (2') bzw. die Zwischenwalze in axialer Richtung verschoben werden.

5. Verfahren nach Anspruch 4, **dadurch gekennzeichnet, dass** zwei Arbeitswalzen (2') für eine Axialverschiebung umgebaut werden.

6. Verfahren nach Anspruch 4 oder 5, **dadurch gekennzeichnet, dass** die Axialverschiebung über einen elektromechanischen Linearantrieb durchgeführt wird.

7. Verfahren nach einem der Ansprüche 4 bis 6, **dadurch gekennzeichnet, dass** beim Umbau die bestehenden Walzeneinbaustücke (5) für die Radiallager (3) ohne Bearbeitung weiterverwendet werden.

8. Verfahren nach einem der Ansprüche 4 bis 7, **dadurch gekennzeichnet, dass** beim Umbau bestehende Lagerdeckel (16) ohne Bearbeitung weiterverwendet werden.

9. Verfahren nach einem der Ansprüche 4 bis 8, **dadurch gekennzeichnet, dass** beim Umbau die bestehenden Arbeitswalzen (2') ohne Bearbeitung weiterverwendet werden.

## Claims

1. Rolling device (1') with work rolls (2'), and intermediate rolls if necessary, which are supported in a rolling mill stand via radial bearings(3) by means of roll chocks (5) and where deflection of the work rolls (2) can be influenced by means of bending blocks (11), where a roller shaft (10') can be mounted at the respective work roll (2') or intermediate roll for axial displacement of at least one work roll (2') or intermediate roll and where the roller shaft (10') is supported in another roll chock (6) via an axial bearing (8), **characterized in that** the other roll chock (6) can be screwed to the roll chock (5) of the rolls that can be moved in axial direction and that the roll chock (5) can be moved in axial direction relative to the roll chock (11) on an axial guide (14).

2. Rolling device according to Claim 1, **characterized in that** the roller shaft (10'), which can be mounted at the work roll (2) or the intermediate roll via a detachable connection, is preferably screwed on.

3. Rolling device according to Claim 1 or 2, **characterized in that** a roller shaft (10') can be screwed to two work rolls (2').

4. Process for rebuilding a rolling mill stand with work rolls (2') and, if necessary, intermediate rolls without axial displacement to obtain a rolling mill stand with axially displaceable work rolls (2') or intermediate rolls, **characterized in that** a roller shaft (10') is attached to at least one work roll (2') or one intermediate roll and that another roll chock (6) is screwed to one roll chock (5) of this work roll (2') or intermediate roll, where the roller shaft (10') is supported in the roll chock (6) via an axial bearing (8) and where the roll chock (5) can be moved in axial direction on an axial guide (14), such that the roll chock (5) and the work roll (2') and/or the intermediate roll can be moved in axial direction when the other roll chock (6) is moved in axial direction.

5. Process according to Claim 4, **characterized in that** two work rolls (2') are rebuilt for axial displacement.

6. Process according to Claim 4 or 5, **characterized in that** axial displacement is performed via an electromechanical linear drive.

7. Process according to one of Claims 4 to 6, **characterized in that** the existing roll chocks (5) are used further for the radial bearings (3) without any machining in the rebuilt version.

8. Process according to one of Claims 4 to 7, **characterized in that** existing bearing covers (16) are used further without any machining in the rebuilt version.

9. Process according to one of Claims 4 to 8, **characterized in that** the existing work rolls (2') are used further without any machining in the rebuilt version.

## Revendications

1. Dispositif de laminage (1') comportant des cylindres de travail (2') et éventuellement des cylindres intermédiaires logés dans une cage de laminage moyennant des empoises (5) à travers de paliers lisses (3), où dans ce dispositif de laminage la flèche des cylindres de travail (2') peut être influencée par des pièces de pliage (11), où, pour un déplacement axial d'au moins un cylindre de travail (2') ou cylindre intermédiaire un tourillon de cylindre (10') peut être attaché à ce cylindre de travail (2') ou ce cylindre intermédiaire, et où le tourillon de cylindre (10') est logé dans une autre empoise (6) à travers d'un palier de butée (8), **caractérisé en ce que** l'autre empoise (6) peut être vissée à l'empoise (5) des cylindres déplaçables axialement et que l'empoise (5) peut être déplacée au sens axial relativement à la pièce de pliage (11) par un guidage axial (14).

2. Dispositif de laminage selon la revendication 1, **caractérisé en ce que** le tourillon de cylindre (10') peut être attaché, de préférence vissé, au cylindre de travail (2') ou un arbre intermédiaire moyennant une jonction détachable.

3. Dispositif de laminage selon l'une des revendications 1 ou 2, **caractérisé en ce qu**'un tourillon de cylindre (10') peut être vissé à deux cylindres de travail (2').

4. Méthode de modification d'une cage de laminage avec cylindres de travail (2') et éventuellement des cylindres intermédiaires sans dispositif de déplacement axial, pour obtenir une cage de laminage avec déplacement axial des cylindres de travail (2') ou cylindres intermédiaires, **caractérisée en ce qu'**un tourillon de cylindre (10') est attaché à au moins un cylindre de travail (2') ou un cylindre intermédiaire et qu'une autre empoise (6) est vissée à l'empoise (5) de ce cylindre de travail (2') ou cylindre intermédiaire, le tourillon de cylindre (10') étant logé dans l'empoise (6) par un palier de butée (8) et l'empoise (5) étant déplaçable au sens axial par un guidage axial (14) de manière que, à chaque déplacement axial de l'autre empoise (6), l'empoise (5) et le cylindre de travail (2') respectivement le cylindre intermédiaire sont déplacés au sens axial eux-aussi.

5. Procédé selon la revendication 4, **caractérisé en ce que** deux cylindres de travail (2') sont modifiés en vue d'un déplacement axial.

6. Procédé selon l'une des revendications 4 ou 5, **caractérisé en ce que** le déplacement axial est effectué par une commande linéaire électromécanique.

7. Procédé selon l'une des revendications 4 à 6, **caractérisé en ce que,** au cours de la modification, les empoises (5) existantes sont réutilisées pour les paliers lisses (3) et cela sans usinage.

8. Procédé selon l'une des revendications 4 à 7, **caractérisé en ce que,** au cours de la modification, les capots de paliers (16) existants sont réutilisés sans usinage.

9. Procédé selon l'une des revendications 4 à 8, **caractérisé en ce que,** au cours de la modification, les cylindres de travail (2') existants sont réutilisés sans usinage.
